# EUROPÄISCHE PATENTSCHRIFT

(11) **EP 0 466 860 B1**
(45) Veröffentlichungstag und Bekanntmachung des Hinweises auf die Patenterteilung: **22.06.1994**
(21) Anmeldenummer: 91902676.5
(22) Anmeldetag: 16.01.1991
(51) Int. Cl.: A63C 9/00

(54) **SKIBINDUNGSTEILE, INSBESONDERE VORDERBACKEN**
SKI BINDING PARTS, IN PARTICULAR TOEPIECES
ELEMENTS DE FIXATION DE SKI, EN PARTICULIER MACHOIRES AVANT

(30) Priorität: 05.02.1990 AT 231/90
(43) Veröffentlichungstag der Anmeldung: 22.01.1992
(73) Patentinhaber: HTM Sport- und Freizeitgeräte Aktiengesellschaft, A-2320 Schwechat (AT)
(72) Erfinder: DAMBORSKY, Klaus, A-3400 Klosterneuburg-Kierling (AT)
(74) Vertreter: Szász, Tibor, Dipl.-Ing.
(86) Internationale Anmeldenummer: EP9100062
(87) Internationale Veröffentlichungsnummer: WO9111231

(56) Entgegenhaltungen:
- EP-A- 0 169 315
- WO-A-82/03182
- DE-A- 3 523 058
- DE-A- 4 005 446

## Beschreibung

Die Erfindung betrifft einen Skibindungsteil, insbesondere einen Vorderbacken, nach dem Oberbegriff des Anspruches 1.

Ein Skibindungsteil dieser Art ist in der AT-PS 380 639 beschrieben. Die in dieser Druckschrift geoffenbarte technische Lösung hat sich bewährt, hat jedoch den Nachteil, daß die bekannte Rastvorrichtung nur zwei Lagen, nämlich eine verrastete und eine entrastete Lage, ermöglicht. Es besteht jedoch der Bedarf, einen Skibindungsteil der eingangs genannten Art auch in Verbindung mit einer derartigen kompletten Skibindung zu verwenden, bei der mit der beweglichen Backeneinheit mittels eines Metallbandes ein Fersernhalter gekoppelt ist. Dabei soll es einerseits möglich sein, in einer ersten entriegelten Lage den Fersenhalter mit dem Metallband relativ zum Vorderbacken in Skilängsrichtung zu verstellen und somit den Abstand von Vorderbacken und Fersenhalter an unterschiedliche Skischuhgrößen anzupassen. Andererseits soll in einer Zweiten entriegelten Lage auch die freie Verstellbarkeit des Vorderbackens gemäß dem Stammpatent beibehalten werden, wobei in diesem Fall zusätzlich auch noch die gesamte Skibindung mit einem eingesetzten Skischuh in eine skimittige Lage gebracht und sodann diese Lage durch die zweifache Verriegelung der Rastvorrichtung fixiert werden kann. Die Lösung dieser Aufgabe bildet den Gegenstand der vorliegenden Erfindung.

Aus der DE-OS 35 23 058 sind bereits Lösung bekanntgeworden, durch die Sicherheitsskibindungen mit simultaner Verstellmöglichkeit von Vorderbacken und Fersenhalter nicht nur an unterschiedliche Fahrbedinungen und Schneeverhältnisse angepaßt werden können, sondern auch eine Anpassung an unterschiedliche Skischuhgrößen ermöglicht wird. Dabei wurde gemäß einer ersten Variante der DE-OS 35 23 058 vorgeschlagen, daß die Verriegelungseinrichtung einen zweiten Riegel aufweist, der eine willkürliche lösbare Verbindung zwischen einem der Bindungsteile und dem Verbindungsband bildet, wobei das Betätigungsglied eine zweite, den zweiten Riegel beeinflussende Entriegelungsstellung besitzt und wobei der erste Riegel dem Verbindungselement zugeordnet ist.

Auf diese Weise wird es ermöglicht, die aus Vorderbacken und Fersenhalter gebildete Bindungseinheit relativ zum Ski in Skilängsrichtung zu verstellen, wenn der erste, dem Verbindungsband zugeordnete Riegel entriegelt wird.

Zur Anpassung an unterschiedlich große Skischuhe wird der zweite Riegel entriegelt, welcher die Lage des Vorderbackens relativ zum Verbindungselement festlegt.

Bei dieser bekannten Ausgestaltung kann allerdings das Betätigungsglied nur entweder den einen oder den anderen Riegel entriegeln; ein gleichzeitiges Bewegen der Bindungsteile ist nicht möglich. Dies bedeutet, daß erst wenn der Vorderbacken zur Aufnahme an eine bestimmte Skischuhgröße in eine geeignete Position gebracht worden ist, kann die gesamte Skibindung durch wiederholtes Betätigen des Betätigungsgliedes in die andere Richtung relativ zum Ski in die gewünschte Position gebracht werden.

Bei der zweiten Ausgestaltung nach der DE-OS 35 23 058 ist der zweite Riegel mit dem ersten Riegel einstückig ausgebildet, so daß der Vorderbacken in der zweiten Entriegelungsstellung dieses Riegels in Skilängsrichtung gegenüber diesem beweglich ist. Durch diese Ausgestaltung entfällt zwar der in Skilängsrichtung vorhandene Abstand der beiden Riegel nach dem ersten Ausführungsbeispiel, an der vorangehend genannten nachteiligen Manipulation ändert jedoch auch diese technische Maßnahme nichts. Vielmehr entsteht durch diese Anordnung ein weiterer Nachteil dadurch, daß die Entriegelungsstellung des Riegels relativ zur Führungsschiene des Vorderbackens nur nach unten erfolgen kann, wie dies der Figurenbeschreibung zu den Figuren 5 und 6 der genannten Druchkschrift geoffenbart ist. Demzufolge muß der Vorderbacken in einem dem Betätigungsweg des vereinten Riegels entsprechenden Abstand von der Oberseite des Ski montiert werden, welche Maßnahme nicht nur eine erhöhte Bauweise des Vorderbackens zur Folge hat, sondern sich auch auf die Bemessung der Befestigungsschrauben ungünstig auswirkt.

Die eingangs gestellte Aufgabe wird durch die in der Kennzeichnung des Anspruches 1 angeführten Merkmale gelöst.

Dadurch, daß das Betätigungsglied erfindungsgemäß eine dritte Fläche oder einen dritten Flächenabschnitt aufweist kann der Rastteil an der Führungsschiene in zwei wirksamen Lagen verriegelt werden. Auf diese Weise wird aber auch gewährleistet, daß in einer ersten entriegelten Lage das Metallband mit dem Fersenhalter für sich allein und in einer zweiten entriegelten Lage zusätzlich auch die Backeneinheit in Skilängsrichtung verstellt werden kann. Schließlich können Vorderbacken und Fersenhalter in der gewünschten, neu eingestellten Lage, welche z.B. auch die Skimittellage der gesamten Bindung berücksichtigt, wieder gemeinsam verriegelt werden.

Durch die erfindungsgemäße Lösung wird weiters sichergestellt, daß die Verriegelungsvorrichtung weder in der Baulänge noch in der Bauhöhe unerwünschte Maßänderungen der einzelnen Teile oder der gesamten Skibindungseinheit mit sich bringt.

Eine besonders komplette Ausgestaltung des Betätigungsgliedes wird durch die Merkmale des Anspruches 2 erreicht.

Die Maßnahmen nach den Ansprüchen 3 und 4 geben dem Konstrukteur eine einfache Handhabe zur konstruktiven Bestimmung des Verlaufes der einzelnen Flächen relativ zum Querbolzen, in Abhängigkeit der Höhenabmessungen des Metallbandes bzw. der Führungsschiene.

Im folgenden wird die Erfindung anhand der Zeichnung, in der ein Ausführungsbeispiel dargestellt ist, näher erläutert.

Fig.1 ist ein vertikaler Schnitt entlang der Linie I-I in Fig.4 mit einem schematisch dargestellten Fersenhalter in Fahrtstellung, Fig.1a ein Detail des Vorderbackens in vergrößertem Maßstab. Fig.2 die Skibindung, ähnlich der Fig.1 mit in Skilängsrichtung verstellbarem Fersenhalter. Fig.3 die Skibindung, ähnlich der Fig.1 in der unverrasteten Lage des Vorderbackens. Fig.4 zeigt den Vorderbacken im Schnitt nach der Linie IV-IV in Fig.1.

In den Fig.1 bis 3 ist eine Skibindung in ihrer Gesamtheit mit 1 bezeichnet. Sie ist auf einem Ski 2 befestigt. Die Skibindung 1 umfaßt ein Metallband 3 mit einem Vorderbacken 4 und einem Fersenhalter 5. Der Vorderbacken 4 ist an einer skifesten vorderen Führungsschiene 14 längsverstellbar und feststellbar gelagert. Der Fersenhalter 5 ist an einer skifesten hinteren Führungsschiene 15 freibeweglich geführt und gegen ein Abheben nach oben gesichert. Das Metallband 3 erstreckt sich in Längsrichtung des Ski 2. Sowohl der Vorderbacken 4 als auch der Fersenhalter 5 können mit dem Metallband 3 in noch näher zu beschreibender Weise verbunden sein. Dadurch wird die Anpassung der Skibindung 1 an unterschiedliche Skischuhgröpen in bekannter Weise ermöglicht.

Im Vorderbacken 4 ist hiefür erfindungsgemäß eine Verrasteinrichtung mit einem Betätigungsglied 6 angeordnet. Sowohl die vordere Führungsschiene 14 als auch das Metallband 3 verfügen über Rastausnehmungen 14a bzw. 3a, die mit einem Rastzapfen 7 in Eingriff bringbar sind. Der Rastzapfen 7 ist dabei einstückig mit einem Kolben 8 verbunden, der wiederum mit einer Führungsstange 9 versehen ist, die in eine dem Rastzapfen 7 entgegengesetzte Richtung weist, wobei Rastzapfen 7, Kolben 8 und Führungsstange 9 den Rastteil 10 bilden. Der Kolben 8 ist in einem ersten, unteren Abschnitt 13a einer vertikalen Ausnehmung 13 eines Gehäuses 16 des Vorderbackens 4 axial geführt. In einem anschließenden Abschnitt 13b mit geringerem Durchmesser ist die Führungsstange 9 durch das Gehäuse 16 des Vorderbackens 4 geführt. Im unteren Abschnitt 13a der vertikalen Ausnehmung 13 ist koaxial zur Führungsstange 9 eine als Schraubendruckfeder gestaltete Feder 11 angeordnet, die sich einerends an einem durch die Oberseite des Kolbens 8 gebildeten ersten Widerlager 8a und anderends an einem durch das Gehäuse 16 gebildeten zweiten Widerlager 12 abstützt und den Kolben 8 in axialer Richtung beaufschlagt. Durch diese Feder 11 wird der Rastteil 10 und damit der Rastzapfen 7 stets gegen die Führungsschiene 14 und gegen das Metallband 3 gedrückt.

Am vorderen Ende ist im Metallband 3 eine Reihe von Rastausnehmungen 3a ausgespart. Auch die vordere Führungsschiene 14 hat eine Reihe von Rastausnehmungen 14a. Durch das Eingreifen des im Vorderbacken 4 angeordneten Raststiftes 7 in eine der Rastausnehmungen 3a des Metallbandes 3 und eine der Rastausnehmungen 14a der vorderen Führungsschiene 14, ist die erwähnte Fahrtstellung hergestellt. Zum Festhalten des Fersenhalters 5 am Metallband 3 weist letzteres eine Zahnreihe auf, mit deren Zähnen eine Raste des Fersenhalters 5 wahlweise in Eingriff bringbar ist. Diese Ausgestaltung ist für sich bekannt, bildet keinen Gegenstand der vorliegenden Erfindung und kann vom Fachmann ohne weitere Details sowohl dem Aufbau nach als auch bezüglich der Funktion nachvollzogen werden.

Die aus dem Gehäuse 16 herausragende Führungsstange 9 ist mittels eines Querbolzens 25 an einem Betätigungsglied 6 gelagert. Das Betätigungsglied 6 ist dabei als eine hebelartige Handhabe mit einem Griffteil 26 ausgeführt, wobei an dem Griffteil 26 gegenüberliegenden Ende der Querbolzen 25 für den Rastteil 10 vorgesehen ist. Dieses Ende des Betätigungsgliedes 6 weist außerdem eine erste Fläche 28 auf, die in der dargestellten Raststellung (s.Fig.1,1a) an einer Oberseite 27 des Gehäuses 16 plan aufliegt. Im rechten Winkel zur ersten Fläche 28 erstreckt sich eine zweite Fläche 29, die mit der ersten Fläche 28 an einer Steilkurve 31 eines Exzenters zusammenläuft. An dieser Steilkurve 31 liegt eine erste Abstützstelle 32, über welche das Betätigungsglied 6 einmal umgeschwenkt werden kann. An die zweite Fläche 29 schließt sich, unter einem stumpfen Winkel β von 120-155°, insbesondere von 140°, über eine weitere Steilkurve 33 eine dritte Fläche 30 an, wobei an dieser Steilkurve 33 eine zweite Abstützstelle 34 liegt.

Die Normalabstände der einzelnen Flächen 28,29,30, bezogen auf den Querbolzen 25, sind der Reihe nach mit S₁,S₂,S₃ bezeichnet (s.insbes.Fig.1a). Dabei entspricht die Differenz der Normalabstände S₂ und S₁ der Stärke des Metallbandes 3 und die Differenz der Normalabstände S₃ und S₂ der Stärke der vorderen Führungsschiene 14.

In der Fahrtstellung der Skibindung 1 ist nach Fig.1 der Abstand zwischen dem Vorderbacken 4 und dem Fersenhalter 5 mit a bezeichnet.

Beim ersten Umschwenken des Betätigungsgliedes 6 über die erste Abstützstelle 32 in die Lage nach Fig.2 gleitet die erste Abstützstelle 32 an der Oberseite 27 des Gehäuses 16 in Richtung Mittellinie 35 durch den Querbolzen 25. Sobald diese Abstützstelle 32 eine Ebene durch diese Mittellinie 35 passiert, kommt das Betätigungsglied 6 wieder in eine stabile Lage, wobei nunmehr die zweite Fläche 29 zur Anlage mit der Oberseite 27 des Gehäuses 16 kommt, wie dies in Fig.2 dargestellt ist. Die in der Fig.2 dargestellte Skibindung 1 zeigt jene Position, in der der Rastzapfen 7 durch das erste Umschwenken des Betätigungsgliedes 6 außer Eingriff von den Rastausnehmungen 3a des Metallbandes 3 kommt, und so der mit dem Metallband 3 verbundene Fersenhalter 5 an die gewünschte Schuhgröpe dem Abstand b entsprechend entlang der hinteren Führungsschiene 15 angepaßt werden kann. Bei einem weiteren Umschwenken des Betätigungsgliedes 6 über die zweite Abstützstelle 34 gelangt die dritte Fläche 30 zur Anlage an der Oberseite 27 des Gehäuses 16, wie dies in Fig.3 dargestellt ist.

Fig.3 zeigt jene Position, in der der Rastzapfen 7 durch weiteres Umschwenken des Betätigungsgliedes 6 nunmehr auch von den Rastausnehmungen 14a der vorderen Führungsschiene 14 außer Eingriff gelangt ist. Auf diese Weise können der Vorderbacken 4 in der vorderen Führungsschiene 14 und der Fersenhalter 5 in der hinteren Führungsschiene 15 verschoben und so nicht nur an die gewünschte Schuhgröße c angepaßt, sondern auch in eine skimittige Lage gebracht werden. Der Effekt des Ver- bzw. Entrastens wird durch die vorangehend angeführten Differenzen der Normalabstände S₂ - S₁ bzw. S₃ - S₂ bewirkt.

Ist der Verstellvorgang abgeschlossen, wird das Betätigungsglied 6 in die gegengesetzte Richtung als beim Entrasten geschwenkt und so in die ursprüngliche Lage gebracht. Diese Lage ist auch in den Fig.1a und 4 dargestellt.

Zwischen dem Vorderbacken 4 und dem Fersenhalter 5 ist das Metallband 3 mit einer Ummantelung 19 aus Kunststoffmaterial versehen. In seinem vorderen Bereich ist weiters das Metallband 3 mit einer nur angedeuteten Trittplatte 17 und in seinem hinteren Bereich mit einer Abdeckung 18 versehen. Auch diese Ausgestaltungen bilden keinen Gegenstand der vorliegenden Erfindung.

Diese Angaben dienen lediglich zur Veranschaulichung der Anmeldung der Erfindung an einem gängigen Produkt.

## Patentansprüche

1. Skibindungsteil, insbesondere Vorderbacken (4), mit einer auf der Oberseite eines Ski (2) befestigbaren Führungsschiene (14), an welcher eine verschiebbare Backeneinheit (4,17) in Skilängsrichtung geführt ist, welche Backeneinheit (4,17) in vorbestimmten Schiebestellungen an der Führungsschiene (14) durch eine verriegelnde Rasteinrichtung (7,8,9;14a) festlegbar ist, die einen an der Backeneinheit (4,17) beweglich gehaltenen Rastteil (10) aufweist, der durch die Kraft einer Feder in formschlüssigen Eingriff wahlweise mit einer von komplementären Rastausnehmungen (14a) der Führungsschiene (14) bringbar ist, wobei am Rastteil (10) ein hochschwenkbares Betätigungsglied (6) zum Ausrücken des Rastteiles (10) aus der komplementären Rastausnehmung (14a) angreift, welches Betätigungsglied (6) am Rastteil (10) gelagert und mit mindestens zwei Flächen (28,29) oder Flächenabschnitten versehen ist, von welchen jede bzw. jeder in einem unterschiedlichen Abstand von der Lagerstelle (25) liegt und somit die verrastete bzw. entrastete Lage des Rastteiles (10) bestimmt, und wobei die beiden Flächen (28,29) bzw. Flächenabschnitte in diesen Lagen wahlweise durch die Kraft der Feder (11) an ein Gehäuse (16) der Backeneinheit gedrückt gehalten sind, dadurch gekennzeichnet, daß das Betätigungsglied (6) eine weitere, dritte Fläche (22) oder einen weiteren, dritten Flächenabschnitt aufweist, daß die für die Backeneinheit (4) bestimmte Führungsschiene (14) als vordere Führungsschiene (14) angeordnet ist, wobei für einen Fersenhalter (5) der Skibindung (1) eine hintere Führungsschiene (15) skifest angeordnet ist, daß der Rastteil (10) in der verriegelten Lage der Backeneinheit (4) an der vorderen Führungsschiene (14) in zwei wirksame Lagen verriegelbar ist, wobei in der ersten verriegelten Lage sowohl die Backeneinheit (4) als auch ein unterhalb dieser angeordnetes Metallband (3), welches den Fersenhalter (5) trägt, und welches in der hinteren Führungsschiene (15) freibeweglich, gegen ein Abheben jedoch gesichert geführt ist, an der vorderen Führungsschiene (14) verriegelt sind, wogegen in der zweiten verriegelten Lage lediglich die Backeneinheit (4) verriegelt ist und das Metallband (3), gemeinsam mit dem Fersenhalter (5), in Skilängsrichtung verschiebbar und in der gewünschten Schiebestellung durch die Rasteneinrichtung (6,10,11,25) wieder verriegelbar ist.

2. Skibindungsteil nach Anspruch 1, dadurch gekennzeichnet, daß die dritte Fläche (30) des Betätigungsgliedes (6) über eine weitere Steilkurve (33) unter einem stumpfen Winkel β zur zweiten Fläche (29) verläuft, und daß an dieser Steilkurve (33) eine zweite Abstützstelle (34) liegt.

3. Skibindungsteil nach Anspruch 1 oder 2, dadurch gekennzeichnet, daß die Differenz des Normalabstandes (S₂) der zweiten Fläche (29) zum Querbolzen (25) und des Normalabstandes (S₁) der ersten Fläche (28) zu diesem Querbolzen (25) größer als oder gleich groß wie die Stärke des Metallbandes (3) ist.

4. Skibindungsteil nach Anspruch 1 oder 2, dadurch gekennzeichnet, daß die Differenz des Normalabstandes (S₃) der dritten Fläche (30) zum Querbolzen (25) und des Normalabstandes (S₂) der zweiten Fläche (29) zu diesem Querbolzen (25) größer als oder gleich groß wie die Stärke der vorderen Führungsschiene (14) ist.

## Claims

1. A ski binding subassembly, particularly a front clamp assembly (4), comprising a guide rail (14) adapted to be secured to the top face of a ski (2) and having mounted thereon for displacement in the longitudinal direction of the ski a clamp unit (4, 17) adapted to be fixed on said guide rail (14) in predetermined displacement positions by means of a locking detent mechanism (7, 8, 9; 14a) including a detent member (10) movably mounted on said clamp unit (4, 17) and adapted to be brought into positive engagement with a selected one of complementary detent apertures (14a) of said guide rail (14) by the force of a spring, said detent member (10) cooperating with an upwards rotatable actuator member (6) operable to disengage said detent member (10) from said complementary detent aperture (14a), said actuator member (6) being mounted on said detent member (10) and provided with at least two surfaces (28, 29) or surface portions each of which is spaced a different distance from the mounting location (25) to thereby define the engaged and disengaged positions, respectively, of said detent member (10), said two surfaces (28, 29) or surface portions, respectively, being selectively biased by the force of said spring (11) into abutment with a housing (16) of said clamp unit, characterized in that said actuator member is provided with a further, third surface (22) or a further, third surface portion, that said guide rail (14) provided for said clamp unit (4) is disposed as a front guide rail (14), there being provided a rear guide rail (15) at a fixed position on the ski for a heel retainer (5) of the ski binding (1), that in the locked position of said clamp unit (4) on said front guide rail (14) said detent member (10) is adapted to be engaged in two active locking positions, a first locking position, in which both said clamp unit (4) and a metal strip (3) disposed therebelow, connected to said heel retainer (5) and movably guided in said rear guide rail (15) while being retained therein against upwards displacement, are locked to said front guide rail (14), and a second locking position, in which only said clamp unit (4) is locked, while said metal strip (3) together with said heel retainer (5) is adapted to be displaced in the longitudinal direction of the ski and to be again locked in the desired displacement position by means of said detent mechanism (6, 10, 11, 25).

2. A ski binding subassembly according to claim 1, characterized in that said third surface (30) of said actuator member (6) joins said second surface (29) in a tight bend (33) and extends therefrom at an obtuse angle ( ), and that a second abutment location (34) is positioned at said tight bend (33).

3. A ski binding subassembly according to claim 1 or 2, characterized in that the difference between the normal distance (S₂) of said second surface (29) from the transverse mounting pin (25), and the normal distance (S₁) of said first surface (28) from said transverse pin (25), is greater than or equal to the thickness of said metal strip (3).

4. A ski binding subassembly according to claim 1 or 2, characterized in that the difference between the normal distance (S₃) of said third surface (30) from said transverse pin (25), and the normal distance (S₂) of said second surface (29) from said transverse pin (25), is greater than or equal to the thickness of said front guide rail (14).

## Revendications

1. Elément de fixation de ski, en particulier mâchoire avant (4) présentant une glissière de guidage (14) pouvant être assujettie sur la face supérieure d'un ski (2) et sur laquelle un corps de mâchoire unitaire (4, 17), pouvant être animé de coulissements, est guidé dans le sens longitudinal du ski, lequel corps de mâchoire unitaire (4, 17) peut être arrêté sur la glissière de guidage (14), dans des positions prédéterminées prises par coulissement, par l'intermédiaire d'un dispositif d'encliquetage (7, 8, 9 ; 14a) à effet de verrouillage, muni d'une pièce encrantable (10) retenue de façon mobile sur le corps de mâchoire unitaire (4, 17) et pouvant être sélectivement mise en prise par concordance de formes, par la force d'un ressort, avec l'un de plusieurs évidements complémentaires d'encrantage (14a) de la glissière de guidage (14) ; élément dans lequel un organe d'actionnement (6) relevable par pivotement est en prise avec la pièce encrantable (10), pour faire sortir cette pièce encrantable (10) de l'évidement complémentaire d'encrantage (14a), lequel organe d'actionnement (6) est monté sur la pièce encrantable (10) et est pourvu d'au moins deux surfaces (28, 29) ou régions superficielles, dont chacune se trouve à une distance différente de la zone de montage (25), et détermine ainsi la position respectivement encrantée ou désencrantée de la pièce encrantable (10) ; et dans lequel, dans ces positions, les deux surfaces (28, 29) ou régions superficielles sont sélectivement maintenues pressées, par la force du ressort (11), contre un boîtier (16) du corps de mâchoire unitaire, caractérisé par le fait que l'organe d'actionnement (6) comporte une troisième surface supplémentaire (22) ou une troisième région superficielle supplémentaire ; par le fait que la glissière de guidage (14) destinée au corps de mâchoire unitaire (4) est agencée en tant que glissière antérieure de guidage (14), une glissière postérieure de guidage (15), conçue pour une talonnière (5) de la fixation de ski (1), étant assujettie au ski ; et par le fait que, dans la position verrouillée du corps de mâchoire unitaire (4), la pièce encrantable (10) peut être verrouillée dans deux positions efficaces sur la glissière antérieure de guidage (14), auquel cas, dans la première position verrouillée, tant le corps de mâchoire unitaire (4) qu'un ruban métallique (3), sous-jacent audit corps, portant la talonnière (5) et guidé à mouvement libre dans la glissière postérieure de guidage (15), en étant toutefois empêché de se soulever, sont verrouillés sur la glissière antérieure de guidage (14), tandis qu'en revanche, dans la seconde position verrouillée, seul le corps de mâchoire unitaire (4) est verrouillé et le ruban métallique (3) peut coulisser dans le sens longitudinal du ski, conjointement à la talonnière (5), et peut être de nouveau verrouillé, par l'intermédiaire du dispositif d'encliquetage (6, 10, 11, 25), dans la position souhaitée prise par coulissement.

2. Elément de fixation de ski, selon la revendication 1, caractérisé par le fait que la troisième surface (30) de l'organe d'actionnement (6) fusionne dans la deuxième surface (29) par l'intermédiaire d'un mentonnet supplémentaire (33) à forte inclinaison, en décrivant un angle obtus β ; et par le fait qu'une seconde zone d'appui (34) se trouve sur ce mentonnet (33) à forte inclinaison.

3. Elément de fixation de ski, selon la revendication 1 ou 2, caractérisé par le fait que la différence, entre la distance normale (S₂) séparant la deuxième surface (29) de la cheville transversale (25), et la distance normale (S₁) séparant la première surface (28) de cette cheville transversale (25), est supérieure ou égale à l'épaisseur du ruban métallique (3).

4. Elément de fixation de ski, selon la revendication 1 ou 2, caractérisé par le fait que la différence, entre la distance normale (S₃) séparant la troisième surface (30) de la cheville transversale (25), et la distance normale (S₂) séparant la deuxième surface (29) de cette cheville transversale (25), est supérieure ou égale à l'épaisseur de la glissière antérieure de guidage (14).
